# EUROPÄISCHE PATENTSCHRIFT

(11) **EP 1 613 799 B1**
(45) Veröffentlichungstag und Bekanntmachung des Hinweises auf die Patenterteilung: **12.09.2007**
(21) Anmeldenummer: 04726143.3
(22) Anmeldetag: 07.04.2004
(51) Int. Cl.: D03C 1/14

(54) **ANTRIEB FÜR WEBSCHÄFTE EINER WEBMASCHINE**
DRIVE FOR HEALD FRAMES OF A LOOM
ENTRAINEMENT POUR DES CADRES DE LISSES D'UN METIER A TISSER

(30) Priorität: 17.04.2003 DE 10318808
(43) Veröffentlichungstag der Anmeldung: 11.01.2006
(73) Patentinhaber: Picanol N.V., 8900 Ieper (BE)
(72) Erfinder: SAMPERS, Dirk, B-8640 Oostvleteren (BE)
(74) Vertreter: Ruff, Michael
(86) Internationale Anmeldenummer: PCT/EP2004/003705
(87) Internationale Veröffentlichungsnummer: WO 2004/092464

(56) Entgegenhaltungen:
- EP-A- 0 742 298
- US-A1- 2002 124 901

## Beschreibung

Die Erfindung betrifft einen Antrieb für Webschäfte einer Webmaschine mit Antriebselementen, die Rotationsbewegungen in lineare Bewegungen umformen und die in einem Gehäuse angeordnet sind, das ein Hebelsystem aufnimmt, das die linearen Bewegungen als Auf- und Abbewegungen auf die Webschäfte überträgt. Ein solchen Antrieb ist vom EP 0 742 298 A1 (1996-11-13) bekannt.

Ein Antrieb der eingangs genannten Art ist ungleichförmigen Belastungen ausgesetzt, da er die Webschäfte während eines Webzyklus anheben und absenken muss. Dies führt zu einer beträchtlichen Belastung des Antriebsmotors, insbesondere wenn der Antriebsmotor unabhängig von dem Hauptantriebsmotor der Webmaschine ist. Der Erfindung liegt die Aufgabe zugrunde, einen Antrieb der eingangs genannten Art so auszubilden, dass der Antriebsmotor nicht überlastet wird.

Diese Aufgabe wird dadurch gelöst, dass der Antrieb ein oder mehrere Kühlkanäle vorgesehen sind, die an einen Bereich des Gehäuses angeschlossen sind, der zur Aufnahme eines Ölbades dient.

Das Öl des Ölbades, das als Schmiermittel für die in dem Gehäuse des Antriebs angeordneten Antriebselemente dient, wird in vorteilhafter Weise zur Kühlung herangezogen. Darüber hinaus wird die Gefahr vermieden, dass das Gehäuse und damit auch die Antriebselemente ungleichmäßig aufgewärmt werden, so dass thermische Verformungen vermieden werden, die sonst zu Ausrichtungsproblemen insbesondere bezüglich Antriebsstangen oder Lagerungen führen könnten.

In Ausgestaltung der Erfindung wird vorgesehen, dass an dem Gehäuse ein Antriebsmotor ist, der mit einem Kühlkanal umgeben ist.

Um sicherzustellen, dass eine ausreichende Ölzufuhr zur Kühlung des Gehäuses und insbesondere des Antriebsmotors erhalten wird, wird in weiterer Ausgestaltung der Erfindung vorgesehen, dass eine zu dem Antriebsmotor führende Ölzuführleitung an eine Ölpumpe angeschlossen ist. Dabei kann vorteilhaft eine Ölpumpe vorgesehen werden, die die Lagerstellen oder Gelenkstellen der in dem Gehäuse angeordneten Antriebselement mit Öl versorgt, insbesondere durch Aufsprühen von Öl.

In weiterer Ausgestaltung der Erfindung wird vorgesehen, dass das Gehäuse sich von einer Seite der Webmaschine zur gegenüberliegenden Seite erstreckt, dass der Antriebsmotor im Bereich eines Endes des Gehäuses angebracht ist, und dass eine Ölrücklaufleitung im Bereich des anderen Endes in das Gehäuse mündet. Damit wird erreicht, dass eine möglichst gleichmäßige Erwärmung des Gehäuses und der darin untergebrachten Antriebselemente mittels der von dem Antriebsmotor abgegebenen Wärme erhalten wird.

Um die Wärme abzuführen, wird bei einer Ausführungsform der Erfindung vorgesehen, dass das Gehäuse vorzugsweise in der Nähe seines Bodens mit Kühlrippen oder Kühlelementen versehen ist. Bei einer anderen Ausführungsform wird vorgesehen, dass in der Ölzuführleitung oder in der Ölrücklaufleitung ein Ölkühler angeordnet ist. Vorzugsweise kühlt der Ölkühler mit einem flüssigen Kühlmittel, insbesondere Kühlwasser.

In weiterer Ausgestaltung der Erfindung wird vorgesehen, dass das Gehäuse gegebenenfalls mit dem Antriebsmotor, mit der Ölpumpe, mit der Ölzuführleitung und mit der Ölrücklaufleitung als eine an eine Webmaschine anbaubare Baueinheit ausgebildet ist. Diese Baueinheit wird beispielsweise bei einem Hersteller vorgefertigt und dann als Baueinheit an einer Webmaschine angebracht. Wenn das Anbringen unter Verwendung von Dämpfungselementen erfolgt, so wird sichergestellt, dass zwischen dem Schaftantrieb und der Webmaschine keine Vibrationen oder Schwingungen hin- und herübertragen werden.

In den Zeichnungen sind Ausführungsbeispiele der Erfindung dargestellt.
- Fig. 1: zeigt eine perspektivische Ansicht eines erfindungsgemäßen Antriebs mit einer schematisch dargestellten Ölkühlung für den Antriebsmotor,
- Fig. 2: einen Schnitt entlang der Linie II-II der Fig. 1
- Fig. 3: einem Schnitt, ähnlich Fig. 2 durch eine abgewandelte Ausführungsform,
- Fig. 4: einen Schnitt entlang der Linie IV-IV der Fig. 3,
- Fig. 5: eine teilweise geschnittene Ansicht durch eine Ausführungsform ähnlich Fig. 3 mit einer Kühleinrichtung und
- Fig. 6: einen Teilschnitt in vergrößertem Maß durch das Gehäuse der Fig. 5.

Der in Fig. 1 und 2 dargestellte Schaftantrieb besitzt ein langgestrecktes Gehäuse 10. Das Gehäuse 10 erstreckt sich mit einem im wesentlichen einen rechteckigen Querschnitt aufweisenden Teil zwischen den Seitenteilen 11, 12 einer Webmaschine. In einem außerhalb eines Seitenteils, beispielsweise des linken Seitenteils 11 liegenden Bereich besitzt das Gehäuse 10 einen vergrößerten Bereich 13. In diesem Bereich 13 ist eine Antriebswelle 14 untergebracht, die über ein Hebelsystem 15 mit Übertragungselementen 16 verbunden ist, die in dem Bereich zwischen den Seitenteilen 11, 12 nach oben aus dem Gehäuse 10 herausragen und mit Webschäften 17 verbunden sind, die zu Auf- und Abbewegungen angetrieben werden.

Die Antriebswelle 14 wird mittels eines von einem Hauptantriebsmotor einer Webmaschine unabhängigen Antriebsmotor 18 angetrieben, der an ein Getriebegehäuse 19 angeflanscht ist, das seinerseits an das Gehäuse 10 in dem vergrößerten Bereich außerhalb des Seitenteils 11 angeflanscht ist. Das Getriebegehäuse 19 enthält eine Getriebestufe, die den Antriebsmotor 18 mit der Antriebswelle 14 verbindet. Das Getriebegehäuse 19 kann auch mit dem Gehäuse 10 einteilig sein.

Das Gehäuse 10 ist insgesamt abgedichtet und nimmt ein Ölbad 20 auf. Im Bereich der Übertragungselemente 16 befinden sich Abdichtelemente 21, die sicherstellen, dass einerseits kein Staub in das Gehäuse 10 eindringt und andererseits kein Öl in den Bereich des entstehenden Gewebes gelangt.

Da der Antriebsmotor 18 hohen Belastungen und insbesondere auch hohen thermischen Belastungen ausgesetzt ist, wird für ihn eine Ölkühlung vorgesehen, die das Öl des Ölbades 20 benutzt. An das Ölbad 20 ist eine Ölpumpe 22 angeschlossen, die über eine Ölzuführleitung 23 mit einem oder mehreren den Antriebsmotor mantelartig umgebenden Kühlkanälen verbunden ist. An diese Kühlkanäle des Antriebsmotors 18 schließt eine Ölrücklaufleitung 24 an, durch die das Öl nach Verlassen des Antriebsmotors 18 zu dem Gehäuse 10 und in das Ölbad 20 zurückgeführt wird. Diese Ölrücklaufleitung 24 mündet in dem dem vergrößerten Bereich 13 gegenüberliegenden Bereich des Endes des Gehäuses 10. Bei dem Ausführungsbeispiel ist innerhalb der Ölrücklaufleitung ein Ölkühler 25 vorgesehen, der das von dem Antriebsmotor 18 zurückfließende Öl kühlt.

Die Ölpumpe 22 wird zweckmäßiger Weise auch dazu ausgenutzt, dass das Öl als Schmiermittel den einzelnen Lagerelementen des Hebelsystems 15 des Schaftantriebs zugeführt wird, wie das mit der Leitung 26 in Fig. 1 angedeutet ist. Wie in Fig. 1 mit gestrichelter Linie angedeutet ist, kann die Ölrücklaufleitung 24 mit dieser Leitung verbunden sein, so dass die Lagerstellen der Antriebsmittel mit erwärmten Öl geschmiert werden.

Bei einer bevorzugten Ausführungsform wird der gesamte Schaftantrieb als eine vorgefertigte Baueinheit ausgebildet, die als solche an einer Webmaschine angebracht werden kann. Hierzu sind Befestigungsflansche 27, 28 an dem Gehäuse 10 vorgesehen, mit denen die Baueinheit an den Seitenteilen 11, 12 der Webmaschine befestigt werden kann. Bei dieser Ausbildung wird dann insbesondere die Ölpumpe 22 innerhalb des Gehäuses 10 angeordnet. Zweckmäßigerweise wird sie mittels einer Getriebestufe mit der Antriebswelle 14 verbunden, so dass der Antriebsmotor 18 auch die Ölpumpe mit antreibt.

Der Schaftantrieb nach Fig. 1 ist nur als ein Beispiel dargestellt. Bei einer abgewandelten Ausführungsform wird die Antriebswelle 14 unmittelbar von dem Antriebsmotor 18 angetrieben. Der Antriebsmotor 18 kann auch an der Stirnseite oder der Oberseite oder der gegenüberliegenden Seite des vergrößerten Bereichs 13 des Gehäuses 10 angebracht werden. Gegebenenfalls wird eine Umlenk-Getriebestufe mittels Kegelrädern vorgesehen.

Mit der Erfindung soll insbesondere vermieden werden, dass das Gehäuse 10, das sich unterhalb der Kettfäden befindet, als eine Art Heizkörper wirkt. Aufgrund der Wirkung als Heizkörper könnten ansonsten die Kettfäden oberhalb des Gehäuses getrocknet werden, was einen nachteiligen Einfluss auf den Webvorgang und das erhaltene Gewebe haben könnte. Um die Wirkung als Heizkörper zu vermeiden, sollte in dem Gehäuse 10 möglichst wenig Öl vorhanden sein, d.h. nur ausreichend Öl für das Erzielen der Schmierwirkung. Vorzugsweise sollte darüber hinaus dieses Öl, das die Lagerelemente des Hebelsystems schmiert, gekühlt sein.

Bei der Ausführungsform nach Fig. 3 und 4 ist deshalb vorgesehen, dass ein Ölbad 20' auf den Bereich 13 des Gehäuses 10 beschränkt ist, der sich außerhalb der Seitenteile 11, 12 der Webmaschine befindet. In diesem Bereich 13 hat das Gehäuse 10 einen tieferen Boden als in dem Bereich zwischen den Seitenteilen 11, 12. In diesem Bereich ist, wie das in Fig. 4 dargestellt ist, in dem Boden des Gehäuses 10 nur eine Rinne 31 vorgesehen, die als Rücklauf zu dem Ölbad 20' dient. In dem Bereich 13 des Gehäuses 10 ist ein Ölkühler 25 angeordnet, der über strichpunktiert dargestellte Versorgungsleitungen 32 Sprühdüsen 33 mit gekühltem Öl versorgt, die Lagerstellen des Hebelsystems 15 zugeordnet sind. Das ausgesprühte, gekühlte Öl fließt über die Rinne 31 zu dem Ölbad des Bereichs 13 des Gehäuses 10 zurück. Wie aus Fig. 4 zu ersehen ist, ist die Rinne 31 eine nach unten aus dem Boden des Gehäuses 10 ragende Rippe. Aufgrund dieser Formgebung wirkt die Rinne gleichzeitig als eine Kühlrippe.

Das Gehäuse 10 wird bei dem Ausführungsbeispiel nach Fig. 3 und 4 mittels Dämpfungselementen 34, 35 an den Seitenteilen 11, 12 der Webmaschine befestigt, die somit das Gehäuse 10 auch thermisch von den Seitenteilen 11, 12 trennen.

Grundsätzlich kommen für die Erfindung jede Art von Schaftantrieben in Frage, d.h. ein Dobby, ein Nockenantrieb, ein Exenterantrieb oder ein Kurbelantrieb.

Bei abgewandelten Ausführungsformen sind für den Antrieb mehrere unabhängige Antriebsmotoren vorgesehen, die jeweils einer Anzahl von Webschäften oder jeweils einem einzelnen Webschaft zugeordnet sind. Wenigstens einer der Vielzahl dieser Antriebsmotoren und vorzugsweise alle diese Antriebsmotoren werden in der vorstehend erläuterten Weise gekühlt.

In Fig. 5 und 6 ist eine Ausführungsform ähnlich Fig. 3 dargestellt, bei welcher im Bereich des Bodens des Gehäuses 10 ein Kühlkanal 40 vorgesehen ist, der bei diesem Ausführungsbeispiel die Rinnen 31 umgibt. In diesen Kühlkanal 40 wird eine Kühlmittelströmung erzeugt. Das kann gekühlte Luft sein. Die Luft wird bevorzugt mittels eines Gebläses durch den Kühlkanal 40 geblasen. Es ist jedoch auch möglich, eine Konvektionsströmung zu erzeugen. Bei einer anderen Ausführungsform wird ein flüssiges Kühlmittel durch den Kühlkanal 40 geführt. Dieses flüssige Kühlmittel, insbesondere Kühlwasser, kann mittels einer Pumpe zugeführt werden. Zweckmäßigerweise werden bei dieser Ausführungsform mehrere Rinnen 31 in dem Boden des Gehäuses 10 vorzugsweise in Form von Profilierungen vorgesehen, die in den Kühlkanal 40 ragen. Damit ist es möglich, die Kühlfläche zu vergrößern. Der Kühlkanal 40 wird von dem Boden des Gehäuses 10 und einem daran befestigten Profil 41 gebildet. Das Kühlfluid - Luft oder Kühlwasser - strömt in dem Kühlkanal von einem Seitenteil 12 zum Seitenteil 11. Das Kühlfluid wird im Bereich des Seitenteils 11 entnommen, durch einen Kühler 42 hindurch geführt und im Bereich des anderen Seitenteils 12 wieder zugeführt. Zu der Kühleinrichtung 42 kann gegebenenfalls auch ein Kälteaggregat gehören.

## Patentansprüche

1. Antrieb für Webschäfte einer Webmaschine mit Antriebselementen, die Rotationsbewegungen in lineare Bewegungen umformen und die in einem Gehäuse angeordnet sind, das auch ein Hebelsystem aufnimmt, das die linearen Bewegungen als Auf- und Abbewegungen auf die Webschäfte überträgt, **dadurch gekennzeichnet, dass** ein oder mehrere Kühlkanäle vorgesehen sind, die an einen Bereich des Gehäuses (10) angeschlossen sind, der zur Aufnahme eines Ölbades (20) ausgebildet ist.

2. Antrieb nach Anspruch 1, **dadurch gekennzeichnet, dass** an dem Gehäuse (20) ein Antriebsmotor (18) angebracht ist, der mit einem Kühlkanal umgeben ist.

3. Antrieb nach Anspruch 1 oder 2, **dadurch gekennzeichnet, dass** eine zu dem Antriebsmotor (18) führende Ölzuführleitung (23) an eine Ölpumpe (22) angeschlossen ist.

4. Antrieb nach einem der Ansprüche 1 bis 3, **dadurch gekennzeichnet, dass** das Gehäuse sich von einer Seite einer Webmaschine zur gegenüberliegenden Seite erstreckt, dass der Antriebsmotor (18) im Bereich eines Endes des Gehäuses (10) angebracht ist, und dass eine Ölrücklaufleitung (24) im Bereich des anderen Endes in das Gehäuse (10) mündet.

5. Antrieb nach einem der Ansprüche 1 bis 4, **dadurch gekennzeichnet, dass** das Gehäuse (10) vorzugsweise in der Nähe seines Bodens mit Kühlrippen oder Kühlelementen versehen ist.

6. Antrieb nach einem der Ansprüche 1 bis 4, **dadurch gekennzeichnet, dass** in der Ölzuführleitung (23) oder in der Ölrücklaufleitung (24) ein Ölkühler (25) angeordnet ist.

7. Antrieb nach einem de Ansprüche 1 bis 6, **dadurch gekennzeichnet, dass** das Gehäuse (10) mit der Ölpumpe (22), mit der Ölzuführleitung (23) und der Ölrücklaufleitung (24) als eine an eine Webmaschine anbaubare Baueinheit aus gebildet ist.

8. Antrieb nach Anspruch 7, **dadurch gekennzeichnet, dass** die Baueinheit einen Ölkühler (25) mitumfasst.

9. Antrieb nach Anspruch 7 oder 8, **dadurch gekennzeichnet, dass** die Baueinheit zusätzlich den Antriebsmotor (18) mitumfasst.

10. Antrieb nach einem der Ansprüche 1 bis 8, **dadurch gekennzeichnet, dass** das Gehäuse (10) einen zwischen zwei Seitenteilen (11, 12) einer Webmaschine anzuordnenden Bereich und einen außerhalb der Seitenteile anzuordnenden Bereich (13) aufweist und dass das Ölbad (20') im Wesentlichen auf den außerhalb der Seitenteile (11, 12) anzuordnenden Bereich (13) beschränkt ist.

11. Antrieb nach Anspruch 10, **dadurch gekennzeichnet, dass** der zwischen den Seitenteilen (11, 12) anzuordnende Bereich des Gehäuses (10) über eine Rinne (31) mit dem Ölbad (20') verbunden ist, die vorzugsweise den Boden des Gehäuses (10) nach unten überragt.

12. Antrieb nach einem der Ansprüche 1 bis 11, **dadurch gekennzeichnet, dass** der zwischen den Seitenteilen (11, 12) anzuordnende Bereich des Gehäuses (10) mit Ölzuführeinrichtungen (33) versehen ist, die an den Ausgang eines Ölkühlers (25) angeschlossen sind.

13. Antrieb nach einem der Ansprüche 1 bis 12, **dadurch gekennzeichnet, dass** dem Gehäuse (10) eine Kühleinrichtung (42) zugeordnet ist, die ein an dem Gehäuse, vorzugsweise dem Boden des Gehäuses, vorbeigeführte Kühlmittelströmung erzeugt.

14. Antrieb nach einem der Ansprüche 1 bis 13, **dadurch gekennzeichnet, dass** im Bereich des Bodens das Gehäuse (10) ein Kühlkanal (40) vorgesehen ist.

15. Antrieb nach Anspruch 13 oder 14, **dadurch gekennzeichnet, dass** eine Wandung des Gehäuses (10), vorzugsweise der Boden des Gehäuses, als ein Kühlkanal (40) für eine Kühlmittelströmung gestaltet ist.

16. Antrieb nach einem der Ansprüche 13 bis 15, **dadurch gekennzeichnet, dass** die Wandung des Gehäuses (10), vorzugsweise der Boden des Gehäuses, mit einer die Kühlfläche vergrößernden Profilierung (31) versehen ist.

## Claims

1. Drive for heald frames of a weaving machine with drive elements that convert rotary movements into linear movements and that are arranged inside a housing that also accommodates a lever system that transfers the linear movements as upward and downward movements to the heald frames, **characterized in that** one or more cooling ducts are provided that are connected to an area of the housing (10) that is designed to receive an oil bath (20).

2. Drive according to claim 1, **characterized in that** a drive motor (18) surrounded by a cooling duct is attached to the housing (10).

3. Drive according to claim 1 or 2, **characterized in that** an oil supply line (23) leading to the drive motor (18) is connected to an oil pump (22).

4. Drive according to one of claims 1 to 3, **characterized in that** the housing extends from one side of a weaving machine to the opposite side, **in that** the drive motor (18) is provided in an area of one end of the housing (10), and **in that** an oil return line (24) opens into the housing (10) in the area of the other end.

5. Drive according to one of claims 1 to 4, **characterized in that** the housing (10) is provided with cooling fins or cooling elements preferably in the vicinity of its floor.

6. Drive according to one of claims 1 to 4, **characterized in that** an oil cooler (25) is arranged in the oil supply line (23) or in the oil return line (24).

7. Drive according to one of claims 1 to 6, **characterized in that** the housing (10) is designed with the oil pump (22), with the oil supply line (23) and with the oil return line (24) as a constructive unit attachable to a weaving machine.

8. Drive according to claim 7, **characterized in that** the constructive unit comprises an oil cooler (25).

9. Drive according to claim 7 or 8, **characterized in that** the constructive unit additionally comprises the drive motor (18).

10. Drive according to one of claims 1 to 8, **characterized in that** the housing (10) has an area to be arranged between two side parts (11, 12) of a weaving machine and an area (13) to be arranged outside said side parts, and **in that** the oil bath (20') is restricted substantially to the area (13) to be arranged outside the side parts (11, 12).

11. Drive according to claim 10, **characterized in that** the area of the housing (10) to be arranged between the side parts (11, 12) is connected to the oil bath (20') via a channel (31) which preferably protrudes downwards beyond the floor of the housing (10).

12. Drive according to one of claims 1 to 11, **characterized in that** the area of the housing (10) to be arranged between the side parts (11, 12) is provided with oil supply devices (33) connected to the outlet of an oil cooler (25).

13. Drive according to one of claims 1 to 12, **characterized in that** a cooling device (42) generating a coolant flow passing the housing, preferably the floor of the housing, is associated with the housing (10).

14. Drive according to one of claims 1 to 13, **characterized in that** a cooling duct (40) is provided in the area of the floor of the housing (10).

15. Drive according to claim 13 or 14, **characterized in that** one wall of the housing (10), preferably the floor of the housing, is designed as a cooling duct (40) for a coolant flow.

16. Drive according to one of claims 13 to 15, **characterized in that** the wall of the housing (10), preferably the floor of the housing, is provided with profiling (31) increasing the cooling surface.

## Revendications

1. Système d'entraînement pour des cadres à tisser d'une machine à tisser, comportant des éléments d'entraînement, qui transforment les mouvements de rotation en mouvements linéaires et qui sont montés dans un carter, dans lequel est logé également un système de leviers, qui transmet les mouvements linéaires, sous forme de mouvements de levage et d'abaissement, sur les cadres à tisser, **caractérisé en ce qu'**il est prévu un ou plusieurs canaux de refroidissement qui sont raccordés à une zone du carter (10) qui est réalisée pour recevoir un bain d'huile (20).

2. Système d'entraînement selon la revendication 1, **caractérisé en ce que** sur le carter (10) est monté un moteur d'entraînement (18), qui est entouré par un canal de refroidissement.

3. Système d'entraînement selon la revendication 1 ou 2, **caractérisé en ce qu'**une conduite d'admission d'huile (23), menant vers le moteur d'entraînement (18), est raccordée à une pompe à huile (22).

4. Système d'entraînement selon l'une quelconque des revendications 1 à 3, **caractérisé en ce que** le carter s'étend à partir d'un côté d'une machine à tisser vers le côté opposé, **en ce que** le moteur d'entraînement (18) est monté dans la zone d'une extrémité du carter (10) et **en ce qu'**une conduite de retour d'huile (24) débouche dans le carter (10) dans la zone de l'autre extrémité.

5. Système d'entraînement selon l'une quelconque des revendications 1 à 4, **caractérisé en ce que** le carter (10), de préférence à proximité de son fond, comporte des nervures de refroidissement ou éléments de refroidissement.

6. Système d'entraînement selon l'une quelconque des revendications 1 à 4, **caractérisé en ce qu'**un refroidisseur d'huile (25) est monté dans la conduite d'admission d'huile (23) ou dans la conduite de retour d'huile (24).

7. Système d'entraînement selon l'une quelconque des revendications 1 à 6, **caractérisé en ce que** le carter (10) avec la pompe à huile (22), avec la conduite d'admission d'huile (23) et avec la conduite de retour d'huile (24), est réalisé sous la forme d'un module apte à être monté sur une machine à tisser.

8. Système d'entraînement selon la revendication 7, **caractérisé en ce que** le module comporte également un refroidisseur d'huile (25).

9. Système d'entraînement selon la revendication 7 ou 8, **caractérisé en ce que** le module comporte en plus le moteur d'entraînement (18).

10. Système d'entraînement selon l'une quelconque des revendications 1 à 8, **caractérisé en ce que** le carter (10) comporte une zone, à agencer entre deux parties latérales (11, 12) d'une machine à tisser, et une zone (13), à agencer en dehors des parties latérales, et **en ce que** le bain d'huile (20') est limité sensiblement à la zone (13) à agencer en dehors des parties latérales (11, 12).

11. Système d'entraînement selon la revendication 10, **caractérisé en ce que** la zone du carter (10), à agencer entre les parties latérales (11, 12), est reliée au bain d'huile (20') par l'intermédiaire d'une goulotte (31), qui, de préférence, s'avance en saillie vers le bas au-delà du fond du carter (10).

12. Système d'entraînement selon l'une quelconque des revendications 1 à 11, **caractérisé en ce que** la zone du carter (10), à agencer entre les parties latérales (11, 12), est munie de dispositifs d'admission d'huile (33), qui sont raccordés à la sortie d'un refroidisseur d'huile (25).

13. Système d'entraînement selon l'une quelconque des revendications 1 à 12, **caractérisé en ce qu'**au carter (10) est associé un dispositif de refroidissement (42), qui génère un flux d'agent de refroidissement guidé le long du carter, de préférence le long du fond du carter.

14. Système d'entraînement selon l'une quelconque des revendications 1 à 13, **caractérisé en ce qu'**il est prévu un canal de refroidissement (40) dans la zone du fond du carter (10).

15. Système d'entraînement selon la revendication 13 ou 14, **caractérisé en ce qu'**une paroi du carter (10), de préférence le fond du carter, est réalisée sous forme de canal de refroidissement (40) pour la circulation d'un agent de refroidissement.

16. Système d'entraînement selon l'une quelconque des revendications 13 à 15, **caractérisé en ce que** la paroi du carter (10), de préférence le fond du carter, comporte un profilage (31) agrandissant la surface de refroidissement.
